# EUROPÄISCHE PATENTSCHRIFT

(11) **EP 0 389 007 B1**
(45) Veröffentlichungstag und Bekanntmachung des Hinweises auf die Patenterteilung: **01.12.1993**
(21) Anmeldenummer: 90110073.5
(22) Anmeldetag: 03.01.1987
(51) Int. Cl.: B26B 21/24, B26B 21/54

(54) **Nassrasierapparat**
Wet shaver
Appareil pour rasage humide

(43) Veröffentlichungstag der Anmeldung: 26.09.1990
(62) Teilanmeldung aus: 87100035.2
(73) Patentinhaber: Wilkinson Sword Gesellschaft mit beschränkter Haftung, D-42659 Solingen (DE)
(72) Erfinder: Althaus, Wolfgang, D-5600 Wuppertal 12 (DE)
(74) Vertreter: Stenger, Watzke & Ring Patentanwälte

(56) Entgegenhaltungen:
- EP-A- 25 117
- CH-A- 202 023
- DE-A- 1 909 989
- DE-A- 1 949 400
- DE-B- 1 204 106
- FR-A- 2 496 536
- GB-A- 2 066 107
- GB-A- 2 119 690
- US-A- 2 636 263
- US-A- 3 430 341
- US-A- 3 722 091
- US-A- 4 034 892
- US-A- 4 090 638
- US-A- 4 094 066

## Beschreibung

Die Erfindung betrifft einen Naßrasierapparat, bei dem eine Rasierklinge fest in einem Klingenkörper eingebettet ist.

Naßrasierapparate sind bekannt, bei denen in einem Kunststoffkörper eine Einfachrasierklinge oder eine Doppelrasierklinge eingebettet ist, wobei bei der Doppelrasierklinge die Schneidkanten der beiden Rasierklingen versetzt zueinander angeordnet sind. Dabei unterscheidet man zwei Typen, nämlich zum einen einen Naßrasierapparat, bei dem der Rasierapparatekopf einstückig mit dem Handgriff ausgebildet ist, und zum anderen die sogenannten Rasierklingeneinheiten, die separat vom Handgriff ausgebildet sind und mittels eines entsprechenden Mechanismus auswechselbar am Handgriff angebracht werden können.

Ein Nachteil bei diesen Naßrasierapparaten ist, daß während des Rasiervorganges Unebenheiten der Haut von den Rasierklingen erfaßt werden können und damit die Ursache von manchmal auch nicht sichtbaren Hautverletzungen (Hautirritationen) sein können. Darüber hinaus besteht bei dem bekannten Naßrasierapparat die Gefahr, daß sich der Benutzer bei einer unbeabsichtigen Berührung der Schneidkante der Rasierklinge verletzt.

In der DE-A-19 09 989 ist eine Rasierklinge offenbart, die mit einer wendelförmigen Drahtumwicklung versehen ist. Bei diesem Draht kann es sich beispielsweise um einen Metalldraht handeln, wobei der Drahtdurchmesser weniger als 0,1 mm betragen kann. In einer Ausführungsform ist diese mit der Drahtumwicklung versehene Rasierklinge lösbar in den Kopf eines Naßrasierapparates eingesetzt.

In der CH-A-202 023 ist ein Naßrasierapparat offenbart, bei dem am vorderen Ende eines Handgriffs ein Rasierkopf angeordnet ist. In diesem Rasierkopf sind mehrere Rasierklingen an einem gemeinseien, um eine zu den Schneidkanten der Rasierklingen parallele Achse drehbaren Klingenträger gleichmäßig über dessen Umfang angeordnet. Dabei ist der Klingenträger mit den Rasierklingen mittels eines in der Achse liegenden und am Klingenträger angeordneten Drehknopfes in die jeweilige Rasierposition drehbar und dort verrostbar.

Auch hier besteht der Nachteil darin, daß während des Rasiervorganges Hautverletzungen auftreten können. Darüber hinaus besteht eine Verletzungsgefahr, wenn der Benutzer die Schneidkanten der Rasierklingen unbeabsichtigt berührt.

Der Erfindung liegt die **Aufgabe** zugrunde, den bekannten Naßrasierapparat der eingangs angegebenen Art, bei dem eine Rasierklinge fest in eine Klingenkörper eingebettet ist, derart weiterzuentwickeln, daß bei einer Erhöhung der Sicherheit die Rasiereigenschaften verbessert werden.

Als technische **Lösung** wird mit der Erfindung vorgeschlagen, daß der Klingenkörper zusammen mit der Rasierklinge mit Draht umwickelt ist.

Die Drahtumwicklung gewährleistet einen sehr guten Schutz vor Verletzungen, wenn die Schneidkante unbeabsichtigt berührt wird oder wenn während der Rasur dem Benutzer ein Mißgeschick passiert, was ohne die Drahtumwicklung ansonsten zu einer Schnittverletzung führen würde. Darüber hinaus verbessert die Drahtumwicklung die Rasiereigenschaften des Naßrasierapparates beträchtlich. Der Draht verhindert nämlich die Bildung einer Hautfalte, so daß Hautverletzungen auch im nicht sichtbaren Bereich vermieden werden. Darüber hinaus reduziert der Draht den Rasierwiderstand. Eine derartige Drahtumwicklung ist sowohl für Naßrasierapparate verwendbar, deren Rasierapparatekopf mit der darin eingebetteten Rasierklinge einstückig mit dem Handgriff ausgebildet ist, als such für die sogenannten Rasierklingeneinheiten, die als separate Bauteile mit einer in einem Klingenkörper eingebetteten Rasierklinge auswechselbar am vorderen Ende eines Handgriffs befestigt werden können.

Vorzugsweise ist der Draht ein Metalldraht und kann dabei aus Kupfer, Silber oder rostfreiem Stahl bestehen. Statt des Metalldrahtes kann dar Draht auch eine Kunststoffaser sein und ist insbesondere ein Polyamid, Polyethylen, Polystyrol, Vinyliden-Vinylchiorid-Copolymer, Acrynitril-Co-Polymerisat, gummielastisches Polyurethan oder Polyerephtalsäureester.

In einer weiteren bevorzugten Ausführungsform kann der Draht mit einer die Reibung vermindernden und als Schmiermittel dienenden Beschichtung versehen sein. Diese Beschichtung kann insbesondere aus einem wasserlöslichen Polymer, insbesondere Polyethylen-Oxid, Polyvinylpyrrolidon, Methycellulose oder Polyvinylmethylenether bestehen. Statt des wasserlöslichen Polymers kann die Beschichtung auch aus einem wasseraufnehmenden, jedoch nicht wasserlöslichen Material bestehen, beispielsweise aus Polyvinylalkoholfasern oder PUR-Polyvinyl-Interpolymer. Durch die Verwendung eines derartigen Schmiermittels zur Reibungsverminderung der Drähte wird erreicht, daß diese während der Rasur ohne Widerstand über die Haut des Benutzers gleiten und somit den Rasiervorgang nicht beeinträchtigen. Bei der Verwendung eines wasserlöslichen Polymers als Schmiermittel ist die Adhäsion und die Kohäsion dieses wasserlöslichen Polymers so einzustellen, daß zur Ablösung Wasser und Druck zusammenkommen müssen. Das Wasser dient der Freisetzung des wasserlöslichen Polymers, während der Druck den nötigen Abrieb gewährleistet und damit die Schmierung realisiert.

Vorzugsweise weist der Draht einen Durchmesser kleiner als 0,1 mm auf.

Um den Draht sicher in seiner Position zu halten, wird gemäß einer weiteren Weiterbildung der Erfindung vorgeschlagen, daß Ausnehmungen vorgesehen sind, in denen der Draht verläuft. Durch die Führung des Drahtes in den Ausnehmungen wird ein seitliches Verschieben verhindert. Darüber hinaus kann der Draht auch festgeklebt werden.

Schließlich wird bei einem Naßrasierapparat mit einem Einfach- oder Doppelrasierklingen aufweisenden Rasierkopf, der am vorderen Ende eines Handgriffs angeordnet ist, wobei mehrere Rasierklingen an einem gemeinsamen, um eine Achse drehbaren Klingenträger gleichmäßig über dessen Umfang angeordnet sind, wobei die Schneidkanten der Rasierklingen parallel zu dieser Achse verlaufen und wobei der klingenträger mit den Rasierklingen mittels eines in der Achse liegenden und am Klingenträger angeordneten Drehknopfes jeweils in die Rasierposition drehbar und dort verrastbar ist, vorgeschlagen, daß der Klingenträger zusammen mit den Rasierklingen mit Draht umwickelt ist. Dabei wird somit nicht mehr von einem Klingenkörper mit einer eingebetteten Rasierklinge der zuvor beschriebenen Art ausgegangen, sondern vielmehr von einem sogenannten Revolverkopf-Rasierapparat,

Weitere Einzelheiten, Merkmale und Vorteile ergeben sich aus der nachfolgenden Beschreibung der zugehörigen Zeichnung, in der eine Ausführungsform der Erfindung schematisch dargestellt ist, In der Zeichnung zeigt:
- Fig. 1: eine Ansicht eines sogenannten Revolverkopf-Rasierapparates;
- Fig. 2: einen Schnitt entlang der Linie II-II in Fig. 1 durch den Rasierkopf;
- Fig. 3: einen Schnitt entlang der Linie III-III in Fig. 2 im Bereich der Verrastung des Klingenträgers;
- Fig. 4: einen Schnitt entlang der Linie IV-IV in Fig. 2 im Bereich der Dreheinrichtung für den Klingenträger.

Der in Fig. 1 dargestellte Revolverkopf-Rasierapparat besteht aus einem Handgriff 1 sowie aus einem Rasierkopf 2, der im vorderen Ende das Handgriffe 1 angeordnet ist.

An einer L-förmigen Fortsetzung 3 des Handgriffs 1 ist eine Drehachse 4 quer zur Längserstreckung des Handgriffs 1 verlaufand angebracht, wobei diese Drehachse 4 frei auskragt, wie insbesondere in Fig. 2 zu erkennen ist. Dabei können der Handgriff 1, die Fortsetzung 3 sowie die Drehachse 4 einstückig ausgebildet sein und beispielsweise aus Kunststoff oder Metall bestehen. In der Drehachse 4 ist eine Feder 5 angeordnet, die über die Umfangsfläche der Drehachse 4 durch einen Schlitz hindurch hinausragt. Dies ist ebenfalls in Fig. 2 zu erkennen. Diese Feder 5 ist quer zur Längserstreckung der Drehachse 4 in deren Inneres hineindrückbar.

Auf die Drehachse 4 ist ein Klingenträger 6 (in der Zeichnung von rechts) aufgesteckt. Dieser Klingenträger 6 weist einen im wesentlichen quadratischen Querschnitt auf, wobei an Jeder Seitenfläche eine Rasierklinge 7 in Form einer Doppelrasierklinge fast eingeschweißt ist. Die Schneidkanten 8 der Rasierklingen 7 verlaufen parallel zur mittleren Drehachse 4.

Durch die Drehachse 4 wird eine Achse A definiert, um die der Klingenträger 6 mit den Rasierklingen 7 drehbar ist, was durch den Drohpfeil D angedeutet ist.

Zur Festlegung des Klingenträgers 6 auf der Drehachse 4 sowohl in axialer Richtung der Drehachse 4 als auch in dar Drehposition ist der Klingenträger im Innern mit einer Umfangsaussparung 9 mit quadratischem Querschnitt (Fig. 3) versehen, wie in Fig. 2 zu erkennen ist. Diese Umfangsaussparung 9 stößt stirnseitig an dar Feder 5 der Drehachse 4 an, so daß dadurch eine Festlegung des Klingenträgers 6 in axialer Richtung gegeben ist. Durch Ubarwinden der Federkraft der Feder 5 kann diese jedoch nach innen in die Drehachse 4 hinein gedrückt werden, so daß der Klingenträger 6 von der Drehachse 4 abgezogen worden kann. Entsprechend kann ein neuer Klingenträger 6 nach Aufschieben auf die Drehachse 4 in seiner Lage festgelegt werden.

Durch die quadratische Querschnittsform der Umfangsaussparung 9 kommt die Feder 5 immer in den Ecken zu liegen, so daß darüber hinaus auch eine Winkeleinstellung des Klingenträgers 6 auf der Drehachse 4 realisiert ist. Diese Verrastung definiert die Rasierposition des Klingenträgers 6 und damit der Rasierklingen 7.

Um den Klingenträger 6 auf der Drehachse 4 drehen zu können, ist eine Dreheinrichtung 10 vorgesehen. Diese besteht aus einem Drehknopf 11 außerhalb des Klingenträgers 6. Dabei liegt dieser Drehknopf 11 in der Achse A bzw. In der Verlängerung der Drehachse 4. Der Drehknopf 11 ist mit einer Betätigungsstange 12 versehen, die durch eine Durchbohrung 13 an der Stirnseite des Klingenträgers 6 axial verschiebbar hineinragt. Das im Innern des Klingenträgers 6 liegende Ende der Betätigungsstange 12 ist mit einem Anschlag 14 versehen, der eine nichtrunde Querschnittsform aufweist und im dargestellten Ausführungsbeispiel quadratisch ist. Die Innenkontur des Klingenträgers 6 ist dieser Querschnittsform das Anschlags 14 angepaßt, so daß der Anschlag 14 verdrehsicher im Klingenträger 6 angeordnet ist,

In der Ruhestellung befindet sich der Drehknopf 11 in der hineingesteckten Stellung (durchgezogene Linie in Fig. 2). Soll der Klingenträger 6 in die nächste Position gedreht werden, wird der Drehknopf 11 herausgezogen, was durch den Pfeil P angedeutet ist, wobei die herausgezogene Stellung gestrichelt dargestellt ist. Durch die verdrehsichere Anordnung des Anschlags 14 im Klingenträger 6 kann durch Drohen des Drehknopfes 11 der Klingenträger 6 in die nächste Position der Rasierklinge 7 gedreht werden. Nach Beendigung des Drehvorganges wird der Drehknopf 11 wieder (in der Zeichnung von rechts nach links) hineingedrückt.

In Fig. 1 ist angedeutet, daß der Klingenträger 6 spiralförmig von einem Draht 15 umwickelt ist, der vorzugsweise einen Durchmesser kleiner als 0,1 mm hat. Diese Drahtumwicklung dient als Verletzungsschutz, wobei die Rasiereigenschaften der Rasierklingen 7 voll erhalten bleiben. Zur Fixierung des Drahtes 15 kann dabei der Klingenträger 6 mit nicht dargestellten Ausnehmungen versehen sein, in denen der Draht 15 verläuft und somit diesen vor Verschieben schützt.

Die Drahtumwicklung wurde anhand eines sogenannten Revolverkopf-Rasierapparates beschrieben. Die Verwendung dieser Drahtumwicklung ist jedoch nicht auf die Klingenträger 6 bei derartigen Revolverkopf-Rasierapparaten beschränkt. In einer bevorzugten, jedoch nicht dargestellten Ausführungsform ist die Drahtumwicklung bei eine Naßrasierapparat vorgesehen, bei dem eine Einfach- oder Doppelrasierklinge fest in einem Klingenkörper aus Kunststaff eingebettet ist. Dabei kann der Klingenkörper einstückig mit dem Handgriff ausgebildet sein und bildet somit einen sogenannten Einwegnaßrasierapparat. Statt dessen ist ei auch denkbar, die Drahtumwicklung bei einer sogenannten Rasierklingeneinheit vorzusehen, die auswechselbar am vorderen Ende eines Handgriffs eines Naßrasierapparates anordenbar ist.

### Bezugszeichenliste

- 1: Handgriff
- 2: Rasierkopf
- 3: Fortsetzung
- 4: Drehachse
- 5: Feder
- 6: Klingenträger
- 7: Rasierklinge
- 8: Schneidkante
- 9: Umfangsaussparung
- 10: Dreheinrichtung
- 11: Drehknopf
- 12: Betätigungsstange
- 13: Durchbohrung
- 14: Anschlag
- 15: Draht
- A: Achse
- D: Drehung
- P: Pfeil

## Patentansprüche

1. Naßrasierapparat,
bei dem eine Rasierklinge (7) fest in einem Klingenkörper eingebettet ist,
**dadurch gekennzeichnet,**
daß der Klingenkörper zusammen mit der Rasierklinge (7) mit Draht (15) umwickelt ist.

2. Naßrasierapparat nach Anspruch 1, dadurch gekennzeichnet, daß der Draht (15) ein Metalldraht insbesondere aus Kupfer, Silbar oder rostfreiem Stahl ist.

3. Naßrasierapparat noch Anspruch 1, dadurch gekennzeichnet, daß der Draht (15) eine Kunststoffaser insbesondere aus einem Polyamid, Polyethylen, Polystyrol, Vinyliden-Vinylchlorid-Copolymer, Acrynitril-Co-Polymerisat, gummielastischen Polyurethan oder Polyterephtaisäureester ist.

4. Naßrasierapparat nach einem der Ansprüche 1 bis 3, dadurch gekennzeichnet, daß der Draht (15) mit einer die Reibung vermindernden und als Schmiermittel dienenden Beschichtung insbesondere aus einem wasserlöslichen Polymer, insbesondere Polyethylen-Oxid, Polyvinylpyrrolidon, Methylcellulose oder Polyvinylmethylenether, oder insbesondere aus einem wasseraufnehmenden, jedoch nicht wasserlöslichen Material, insbesondere Polyvinylalkoholfasern oder PUR-Polyvinyl-Interpolymer, versehen ist.

5. Naßrasierapparat nach einem der Ansprüche 1 bis 4, dadurch gekennzeichnet, daß dar Draht (15) einen Durchmesser kleiner als 0,1 mm aufweist.

6. Naßrasierapparat nach einem der Ansprüche 1 bis 5, dadurch gekennzeichnet, daß Ausnehmungen vorgesehen sind, in denen der Draht (15) verläuft.

7. Naßrasierapparat nach einem der Ansprüche 1 bis 6 mit einem Einfach- oder Doppelrasierklingen (7) aufweisenden Rasierkopf (2), der am vorderen Ende eines Handgriffs (1) angeordnet ist, wobei mehrere Rasierklingen (7) an einem gemeinsamen, um eine Achse (A) drehbaren Klingenträger (6) gleichmäßig über dessen Umfang angeordnet sind, wobei die Schneidkanten (8) der Rasierklingen (7) parallel zu dieser Achse (A) verlaufen und wobei der Klingenträger (6) mit den Rasierklingen (7) mittels eines in der Achse (A) liegenden und am Klingenträger (6) angeordneten Drehknopfes (11) jeweils in die Rasierposition drehbar und dort verrastbar ist, dadurch gekennzeichnet, daß der Klingenträger (6) zusammen mit den Rasierklingen (7) mit Draht (15) umwickelt ist.

## Claims

1. A wet razor,
in which a razor blade (7) is fixedly embedded in a blade body, characterised in that,
the blade body together with the blades (7) are wrapped with a wire (15).

2. A wet razor according to claim 1, characterised in that, the wire (15) is a metal wire in particular of copper, silver or stainless steel.

3. A wet razor according to claim 1, characterised in that, the wire (15) is a fibrous plastic in particular of one of polyamide, polyethylene, vinyl-vinylchloride-copolymer, co-polymerised acrylonitrile, rubberised polyurethane or polyerephtal acid ester.

4. A wet razor according to any one of claims 1 to 3, characterised in that the wire (15) is provided with a friction reducing and lubrication providing layer in particular comprising a water soluble polymer, in particular polyethylene oxide, polyvinylpyrrolidone, methylcellulose or polyvinylmetheleneether. In place of the water soluble polymer the layer can be made from a hydrophillic but water in soluble material, for example from fibrous polyvinyl alcohol or PUR-polyvinyl interpolymer.

5. A wet razor according to any one of claims 1 to 4 characterized in that the wire (15) has a diameter of less than 0.1 mm.

6. A wet razor according to any one of claims 1 to 5, characterised in that grooves are provided in which the wire (15) runs.

7. A wet razor according to any one of claims 1 to 6 with a razor head (2) comprising a single or twin razor blade (7), which is arranged at the front end of a handle (1), whereby a plurality of razor blades (7) are arranged similarly around the circumference of a blade carrier (6) which is rotatable about an axis (A) parallel to the cutting edges of the razor blades (7) and whereby the blade carrier (6) with the razor blades (7) is rotatable and fixable in each shaving position by means of a rotating knob (11) arranged on the blade carrier and lying in the axis, characterised in that the blade carrier (6) together with the razor blades (7) are wrapped with wire (15).

## Revendications

1. Rasoir mécanique, dans lequel une lame de rasage (7) est encastrée à demeure dans un corps porte-lame, caractérisé en ce que le corps porte-lame, y compris la lame de rasage (7), est entouré avec du fil (15).

2. Rasoir mécanique selon la revendication 1, caractérisé en ce que le fil (15) est un fil métallique, en particulier en cuivre, en argent ou en acier inoxydable.

3. Rasoir mécanique selon la revendication 1, caractérisé en ce que le fil (15) est en fibre synthétique, en particulier en polyamide, polyéthylène, polystyrène, copolymère de (poly-)chlorure de vinyle/vinylidène, copolymérisat d'acrylonitrile, polyuréthanne élastique ou polyéthylène-téréphtalate.

4. Rasoir mécanique selon l'une des revendications 1 à 3, caractérisé en ce que le fil (15) est garni d'un revêtement destiné à réduire le frottement et servant de lubrifiant, en particulier en polymère hydrosoluble, en particulier en polyoxyde d'éthylène, polyvinylpyrrolidone, méthylcellulose ou polyvinylméthylènéther, ou en particulier en matériau hydrophile, mais non hydrosoluble, en particulier en fibres d'alcool polyvinylique ou en réseau interpénétré polyuréthanne/polyvinyle.

5. Rasoir mécanique selon l'une des revendications 1 à 4, caractérisé en ce que le fil (15) possède un diamètre inférieur à 0,1 mm.

6. Rasoir mécanique selon l'une des revendications 1 à 5, caractérisé en ce qu'il est prévu des évidements dans lesquels passe le fil (15).

7. Rasoir mécanique selon l'une des revendications 1 à 6, comprenant une tête de rasage (2) qui est munie d'une lame de rasage simple ou double (7) et qui est montée à l'extrémité avant d'un manche (1), plusieurs lames de rasage (7) étant disposées à intervalles réguliers à la périphérique d'un porte-lames commun (6) pouvant tourner autour d'un axe (A), les arêtes de coupe (8) des lames de rasage (7) étant parallèles à l'axe (A), et le porte-lames (6) muni des lames de rasage (7) pouvant être amené en rotation et bloqué dans la position de rasage au moyen d'un bouton rotatif (11) situé sur l'axe (A) et disposé contre le porte-lames (6), caractérisé en ce que le porte-lames (6) muni des lames de rasage (7) est entouré avec du fil (15).
